# EUROPÄISCHE PATENTSCHRIFT

(11) **EP 3 361 141 B1**
(45) Veröffentlichungstag und Bekanntmachung des Hinweises auf die Patenterteilung: **29.07.2020**
(21) Anmeldenummer: 17155692.1
(22) Anmeldetag: 10.02.2017
(51) Int. Cl.: F21S 8/00, F21S 8/06, F21V 21/005, F21V 21/02, F21Y 103/00

(54) **LINEARLEUCHTE UND VERFAHREN ZUR MONTAGE DERSELBEN**
LINEAR LUMINAIRE AND METHOD FOR ITS ASSEMBLY
LAMPE LINÉAIRE ET MÉTHODE POUR SON MONTAGE

(43) Veröffentlichungstag der Anmeldung: 15.08.2018
(73) Patentinhaber: BEGA Gantenbrink-Leuchten KG, 58708 Menden (DE)
(72) Erfinder: GANTENBRINK, Heinrich J., 58708 Menden (DE)
(74) Vertreter: Grünecker Patent- und Rechtsanwälte PartG mbB

(56) Entgegenhaltungen:
- EP-A1- 2 650 607
- EP-A1- 3 067 617
- DE-U1-202013 102 670

## Beschreibung

Die vorliegende Erfindung betrifft eine Linearleuchte mit einem sich axial erstreckenden Gehäuse, in welchem ein optisches Element und ein elektrisches Element aufgenommen sind.

Der Einsatz von längsförmigen Leuchten, die üblicherweise als Linearleuchten bezeichnet werden, ist zur Beleuchtung von Innen- und Außenräumen bekannt. Hierbei können die Leuchten direkt an Wänden oder Decken angeordnet sein, oder auch als Pendelleuchten ausgebildet sein.

In der Regel umfassen Linearleuchten ein gerades oder gekrümmtes, sich der Länge nach erstreckendes Gehäuse, in welchem zumindest Leuchtmittel aufgenommen sind. Gleichermaßen kann auch der elektrische Anschluss im Inneren des Gehäuses angeordnet sein, kann jedoch auch von außen mit dem Leuchtmittel verbunden werden. Als Leuchtmittel kann hierbei eine Leuchtstoffröhre oder eine Serie von Leuchtdioden bzw. eine Mehrzahl von Leuchtmitteln und deren Betriebselemente eingesetzt werden.

Insbesondere bei dem Einsatz von Leuchtdioden ist es notwendig eine zusätzliche Optik bereitzustellen, die das erzeugte Licht streut, um eine gleichmäßige Ausleuchtung zu erzielen. Hierbei kann durch die Optik auch die Abstrahlcharakteristik gezielt gesteuert werden.

Bei der Montage einer entsprechenden Linearleuchte wird in der Regel zunächst ein Gehäuseabschnitt mit der Wand oder der Decke verschraubt und anschließend ein mit den Leuchtmitteln versehenes Trägerprofil daran befestigt. Abschließend erfolgt die Montage der Optik an dem Gehäuseabschnitt oder dem Trägerprofil.

Insbesondere bei einer Montage im Außenbereich, bei welcher die Dichtigkeit des Gehäuses von erheblicher Bedeutung ist, ist eine entsprechende Montage langwierig, und mit relativ vielen Schwachstellen bezüglich der Sicherstellung der Dichtigkeit verbunden. Gleichermaßen ist es notwendig, bei dem Ausfall der Lampe diese vollständig zu demontieren, um die einzelnen Elemente zu überprüfen bzw. zu ersetzen.

Aus der EP 2 650 607 A1 ist eine modulare LED-Leuchte bekannt, umfassend ein Gehäuse, das ein Leuchtmodul und eine Steuerung mit einer Verkleidung aufnimmt. Hierbei ist das Gehäuse zweigeteilt ausgebildet, mit einer oberen Kammer, in welcher die Kabel angeordnet sind, und einer unteren Kammer, in welcher die Steuerung und das Leuchtmodul aufgenommen sind. Die einzelnen Elemente werden in Längsrichtung zueinander verschoben, um so innerhalb des Gehäuses angeordnet zu werden, wobei im Bereich des Leuchtmittels Verriegelungselemente vorgesehen sind, um das Gehäuse und einen Bereich der Steuerung quer zur Axialrichtung zu fixieren.

Aufgabe der vorliegenden Erfindung ist es, eine Linearleuchte der bekannten Gattung bereitzustellen, welche sich durch eine deutlich vereinfachte Montage, sowie gute Dichtigkeit des Gehäuses auszeichnet.

Diese Aufgabe wird durch eine Linearleuchte mit einem sich axial erstreckenden Gehäuse, in welchem ein optisches Element und ein elektrisches Element aufgenommen sind, wobei das optische Element als ein der Länge des Gehäuses in etwa entsprechendes Profil, und das elektrische Element ebenfalls als Profil ausgebildet sind, wobei die Profile über eine Stirnseite axial in das Gehäuse einschiebbar und im eingebauten Zustand quer zur Axialrichtung gegeneinander verspannt sind, dadurch gelöst, dass das Gehäuse allseitig geschlossen sein, und an einer axialen Seite eine Aufnahmeöffnung aufweisen, die kleiner als die Summe der durch die Umhüllungen beider Profile gebildeten Querschnittsfläche ist.

Die erfindungsgemäße Linearleuchte lässt sich folglich besonders einfach montieren, da die einzelnen Elemente einfach in das Gehäuse eingeschoben werden können, und das Gehäuse mit den bereits eingeführten Elementen in einem einzelnen Schritt an der Wand oder Decke befestigt werden kann. Hierbei erleichtert die Ausbildung der Elemente als Profil das Einführen der Elemente und gleichzeitig das aufeinander Anordnen der Elemente. Zudem können die Elemente leicht ausgetauscht werden, sodass die Kosten für Wartung und Reparatur deutlich gesenkt werden. Durch die zusätzliche Bereitstellung einer Verspannung der Profile gegeneinander ist sichergestellt, dass die Bauteile der Leuchte klapperfrei montiert sind und gleichzeitig eindeutig in ihrer endgültigen Position festgelegt sind.

Insbesondere bei dem Einsatz der Linearleuchte im Außenbereich, in dem eine erhöhte Dichtigkeit gegen das Eindringen von Wasser und Fremdkörpern sichergestellt werden muss, bietet diese Ausführungsform die Möglichkeit, die Eintrittsöffnung möglichst klein auszubilden, sodass der abzudichtende Bereich im Verhältnis zur Gesamtlampe klein gehalten werden kann. Gleichzeitig wird hierdurch ein sehr kompakter Aufbau der Leuchte ermöglicht.

Eine andere bevorzugte Ausführungsform kann vorsehen, dass die die Aufnahmeöffnung aufweisende axiale Seite mit einem Aufnahmedeckel verschlossen ist, wobei die Aufnahmeöffnung in einem von einer Lichtaustrittsöffnung abgewandten Bereich des Aufnahmedeckels angeordnet ist. Auch diese Ausführungsform dient wiederum dem kompakten Aufbau der Lampe. Die Bereitstellung eines Aufnahmedeckels ermöglicht es, die Aufnahmeöffnung gezielt auszubilden, und stellt zudem ein Fixierelement für das optische Profil zu Verfügung. Hierbei wird das optische Profil an beiden axialen Seiten von den Verschlusselementen, d.h. dem Aufnahmedeckel sowie einer Abschlusskappe gehalten und somit fixiert. Da die Aufnahmeöffnung kleiner ausgebildet ist als die Summe der durch die Umhüllungen beider Profile gebildeten Querschnittsfläche, müssen die Profile nacheinander in das Gehäuse eingeführt werden. Das zuerst eingeführte optische Element "fällt" nach der Einführung nach unten, um dem zweiten, d.h. dem elektrischen Profil, Platz zu machen. Nach dieser Positionierung befindet sich das optische Profil unmittelbar auf einem eine Lichtaustrittsöffnung verschließenden Glaselement und wird im Bereich des Aufnahmedeckels zumindest abschnittsweise von dem Bereich unterhalb der Aufnahmeöffnung fixiert.

Gemäß einer anderen bevorzugten Ausführungsform kann die Oberseite des optischen Profils mit Gleitabschnitten ausgebildet sein, welche mit dem elektrischen Profil zusammenwirken. Nach dem Positionieren des optischen Elements ist die Oberfläche desselben noch im Bereich der Aufnahmeöffnung sichtbar angeordnet, da sich das optische Profil nur abschnittsweise nach unten in das Gehäuse abgesenkt hat. Durch die Ausbildung von Gleitabschnitten ist es möglich, das elektrische Profil einfach auf die bereits eingeführte Profilschiene aufzubringen und auf dieser einzuschieben. Hierbei müssen sich die Gleitabschnitte nicht über das gesamte Profil erstrecken, sondern können nur abschnittsweise vorgesehen sein.

Ferner hat es sich bewährt, wenn zwischen dem optischen Profil und dem elektrischen Profil Federelemente angeordnet sind, welche die Profile in Axialrichtung gegeneinander verspannen. Hierbei kann das Federelement an dem elektrischen Profil, d.h. an der dem optischen Profil gegenüberliegenden Seite des elektrischen Profils, angeordnet sein. Der Einsatz von Federelementen ist eine besonders einfache, jedoch effektive Ausführungsform, um die Verspannung der beiden Profile gegeneinander zu erzielen. Durch die Positionierung des Federelementes an der Unterseite des elektrischen Profils wird das Federelement einfach zusammen mit dem elektrischen Profil eingeführt und stützt sich während des Einführens auf einer Auflagebahn des optischen Profils ab. Hierbei werden vorzugsweise mehrere Federelemente entlang des elektrischen Profils vorgesehen. Durch Einführung in das Gehäuse treten die Federelemente in Kontakt mit dem optischen Profil und werden durch ihren keil- oder bogenförmigen Querschnitt gestaucht, und bauen auf diese Weise eine Spannkraft zwischen den beiden Profilen auf.

Eine andere bevorzugte Ausführungsform kann vorsehen, dass zwischen dem optischen Profil und dem elektrischen Profil starre Spannelemente angeordnet sind, und das optische Profil und das elektrische Profil im Bereich der starren Spannelemente elastisch ausgebildet sind. Diese Ausführungsform stellt eine Variante zu der zuvor beschriebenen bereit, wobei statt Federelementen starre Keile eingesetzt werden, und wobei die notwendige Elastizität durch die Profile bereitgestellt wird.

Gemäß noch einer anderen Ausführungsform können an den senkrechten Wänden des Gehäuses Führungsnuten angeordnet sein, welche mit dem elektrischen Profil und dem optischen Profil zusammenwirken. Durch entsprechende Führungsnuten, welche mit in die Führungsnuten eingreifenden Elementen zusammenwirken, kann das Einführen und hier insbesondere ein Verkanten der Profile noch besser verhindert werden. Hierbei ist es notwendig, die Führungsnut solchermaßen auszugestalten, dass ein "Absenken" des optischen Profils gewährleistet wird. Gleichermaßen ist es möglich, auch nur das elektrische Profil mit entsprechenden in die Führungsnut eingreifenden Elementen auszubilden.

Vorteilhafte Weise können Dichtungselemente im Bereich der Aufnahmeöffnung ausgebildet sein. Da die Aufnahmeöffnung als die axiale Seite ausgebildet ist, reichen hier einfache, kleine Dichtungen aus, um eine ausreichende Dichtigkeit auch im Außenbereich sicherzustellen.

Demzufolge kann die erfindungsgemäße Linearleuchte insbesondere auch im Außenbereich eingesetzt werden, ohne dass zusätzliche konstruktive Maßnahmen notwendig wären.

Ferner hat es sich bewährt LED Leuchtmittel einzusetzen, um eine möglichst kompakt ausgebildete Leuchte zu erhalten.

Gemäß einer weiteren bevorzugten Ausführungsform kann das Gehäuse aus Aluminium bestehen und einen rechteckigen Querschnitt aufweisen.

Ferner hat es sich als bevorzugt erwiesen, wenn die der Aufnahmeöffnung gegenüberliegende axiale Seite des Gehäuses mit einer angeschweißten Abschlusskappe versehen ist. Hierdurch wird noch ein besserer Verschluss des Gehäuses gewährleistet.

Ferner stellt die vorliegende Erfindung ein Verfahren zur Montage einer Linearleuchte in einem sich axial erstreckenden Gehäuse bereit, umfassend die Schritte: Einführen des optischen Elementes in Form eines der Länge des Gehäuses in etwa entsprechenden Profils durch eine im Bereich einer Stirnseite ausgebildeten Aufnahmeöffnung, wobei die Aufnahmeöffnung im oberen Bereich der Stirnseite angeordnet ist, Fixieren des optischen Profils an einer Lichtaustrittsöffnung zwischen den an die Lichtaustrittsöffnung angrenzenden Bereichen der Stirnseite, Einführen eines elektrischen Elements in Form eines Profils, Verspannen des optischen Profils und elektrischen Profils quer zur Axialrichtung gegeneinander.

Hierbei wird das optische Element nach Einführen in das Gehäuse zumindest Abschnittsweise unterhalb der Aufnahmeöffnung zwischen den axialen Seiten auf der Lichtaustrittsöffnung positioniert. Das optische Element senkt sich folglich selbstständig ab und wird auf diese Weise ohne zusätzliche Maßnahmen in dem Gehäuse fixiert.

Durch das erfindungsgemäße Verfahren ist es möglich, eine Linearleuchte schnell und klapperfrei zu montieren. Gleichermaßen ist es möglich, das System auf einfache Art und Weise zu demontieren, um Wartungen oder Reparaturen durchzuführen.

Die erfindungsgemäße Leuchte bzw. erfindungsgemäß montierte Leuchte weist einen sehr kompakten Aufbau auf, wobei die einzelnen Profile eindeutig in ihrer endgültigen Position festgelegt sind. Hierbei wird der Gehäuseinnenraum vollständig ausgenutzt, und die einzelnen Bauteile werden klapperfrei und sicher zueinander fixiert. Da nur sehr kleine Dichtungen nötig sind, ist die Lampe insbesondere für den Außenraum geeignet.

Eine bevorzugte Ausführungsform der vorliegenden Erfindung wird nachfolgend unter Bezugnahme auf die beigefügten Zeichnungen näher erläutert. Es zeigt:
- Figur 1: einen Querschnitt durch eine erfindungsgemäße Linearleuchte, wobei es sich um eine Deckeneinbauleuchte handelt;
- Figur 2: einen Querschnitt durch eine erfindungsgemäße Linearleuchte gemäß einer anderen Ausführungsform, insbesondere durch eine Decken- und/oder Wandleuchte;
- Figur 3: einen Schnitt durch die in Figur 1 dargestellte Deckeneinbauleuchte entlang der Linie A-A;
- Figur 4: einen Schnitt durch die in Figur 2 dargestellte Decken- und/oder Wandleuchte entlang der Linie B-B, und
- Figur 5: einen Schnitt durch die in Figur 2 dargestellte Decken- und/oder Wandleuchte entlang der Linie C-C.

Die in den Ausführungsformen dargestellten Linearleuchten entsprechen sich in wesentlichen Merkmalen. Hierbei werden alle gleichen Merkmale durch gleiche Bezugszeichen gekennzeichnet und die identischen Merkmale beider Ausführungsformen nicht gesondert erläutert.

Figur 1 und Figur 3 zeigen ein Ausführungsbeispiel einer erfindungsgemäßen Linearleuchte 1 im Querschnitt. Dabei ist die Linearleuchte 1 quer zu ihrer Längsrichtung, d.h. parallel zu einer ihrer Stirnseiten geschnitten.

Die Linearleuchte 1 umfasst ein Außengehäuse 2, welches im Wesentlichen rechteckig ausgebildet ist. Hierbei wird das Außengehäuse 2 durch ein U-förmiges Profil 3, sowie eine die offene Seite verschließende Glasplatte 4 gebildet. Das Profil kann hierbei aus Aluminium oder einem anderen geeigneten Material hergestellt sein.

Die durch die Glasplatte 4 verschlossene Seite des Profils entspricht der langen Seite des Profils und bildet die Lichtaustrittsöffnung. Hierbei kann die Glasscheibe in die Lichtaustrittsöffnung eingeklebt sein. Wie in Figur 1 dargestellt, sind zu diesem Zweck entsprechende Aufnahmen im Bereich des Profils 3 ausgebildet. Das Profil 3 ist an die Glasplatte angrenzend mit sich nach außen erstreckenden Halteelemente 5 ausgebildet, welche sich der Länge nach über das Profil erstrecken, und zur Fixierung der Leuchte im Einsatz, d.h. an einer Deckenöffnung dienen. Hierbei wird der weitere Teil des Gehäuses 3 im Inneren der Deckenöffnung aufgenommen, sodass nur die Halteelemente 5 und die Glasplatte 4 im Bereich der Decke sichtbar sind.

Im Fall der Einbauleuchte ist ferner an der Oberseite des Profils 3 zumindest abschnittsweise eine Durchtrittsöffnung ausgebildet, welche mit einem Deckel 6 verschließbar ist. Die Durchtrittsöffnung sowie der Deckel ermöglichen einen elektrischen Anschluss der Lampe im Inneren der Einbauöffnung.

Wie in Figur 3 dargestellt, ist das Außengehäuse 2 an den beiden Stirnseiten einerseits durch eine Abschlusskappe 10 und andererseits durch einen Aufnahmedeckel 11 verschlossen. Die Abschlusskappe 10 erstreckt sich über die gesamte Stirnfläche des Außengehäuses 2 und kann so ausgebildet sein, dass sie abschnittsweise unter die Oberseite des Profils 3 und auf die Innenseite der Glasscheibe 4 greift, um einen besonders dichten Abschluss zu erzielen. Hierbei wird die Abschlusskappe 10 fest mit dem Gehäuse verschweißt, sodass sie nicht mehr entfernt werden kann. Gemäß einer anderen Ausführungsform kann die Abschlusskappe 10 jedoch auch entfernbar ausgebildet sein, so dass sie jederzeit ausgewechselt werden kann. In einem unteren Bereich, d.h. an die Glasscheibe angrenzend, weist die Abschlusskappe 10 ebenfalls ein Halteelement 12 auf, welches ähnlich wie die Halteelemente 5 ausgebildet ist, und sich nach außen von dem Gehäuse weg erstreckt. Im eingebauten Zustand liegt dieses Halteelement an der Decke rund um die Einbauöffnung bzw. Deckenöffnungan und kann beispielsweise mit einer Schraube 13 befestigt werden.

Die andere Stirnfläche wird durch den Aufnahmedeckel 11 verschlossen. Hierbei ist der Aufnahmedeckel 11 zweiteilig ausgebildet, umfassend einen Außenrahmen 14 sowie einen Deckel 15. Der Deckel 15 dient hierbei zum Verschluss einer Aufnahmeöffnung im Bereich der Stirnseite, d.h. der von dem Außenrahmen 14 umschlossenen Aufnahmeöffnung, welche es ermöglicht, das "Innenleben" in das Gehäuse einzuführen. Hierbei weist die Aufnahmeöffnung eine Größe auf, die sich über die ganze horizontale Breite der Stirnseite erstreckt, jedoch nur über einen vorbestimmten Bereich der vertikalen Höhe. Insbesondere grenzt die Aufnahmeöffnung im Wesentlichen an die Oberseite des Profils 3 an, d.h. die der Glasplatte 4 gegenüberliegende Seite, oder ist in deren Nähe angeordnet. An die Glasplatte 4 angrenzend wird die Stirnfläche von den Außenrahmens 14 verschlossen, welcher in diesem Abschnitt breiter ausgebildet ist und wobei dieser Bereich des Außenrahmens, wie auch in Bezug auf die Abschlusskappe 10 beschrieben, mit einem Halteelement 12 ausgebildet ist, in welches eine Schraube 13 oder ein anderes Befestigungsmittel eingeführt werden kann.

Der Deckel 15 selbst kann so ausgebildet sein, dass er in die Aufnahmeöffnung eingreift, sich jedoch im Wesentlichen über die ganze Stirnfläche erstreckt, d.h. den Außenrahmen 14 teilweise übergreifend. Folglich ist im Wesentlichen nur der Deckel sichtbar, welcher ringsum von einem schmalen Bereich des Außenrahmens 14 umgeben ist. Insbesondere bei einem Einsatz der Linearleuchte als Wand- oder Deckenleuchte wird hierdurch eine harmonische Gesamtoptik erhalten.

Vorzugsweise ist zwischen dem Außenrahmen 14 und dem Deckel 15 eine Dichtung, beispielsweise ein Dichtring, angeordnet, so dass die Aufnahmeöffnung vollständig abgedichtet werden kann. Der Deckel kann hierbei jede beliebige Form aufweisen, es hat sich jedoch besonders bewährt, wenn der Deckel als Klappdeckel ausgebildet ist. Der Deckel ist hierbei vorzugsweise lösbar bereitgestellt, so dass er jederzeit durch einen anderen Deckel ersetzt werden kann. Beispielsweise wenn der Anschluss der Lampe durch den Deckel 15 erfolgen soll, kann hier durch den Monteur ein entsprechender Anschlussdeckel anstelle des Klappdeckels eingesetzt werden.

Im Inneren des Außengehäuses 2 sind, wie in den Figuren dargestellt, zwei übereinander angeordnete Profilschienen 7, 9 angeordnet. Hierbei handelt es sich einerseits um das optische Profil 7, sowie das elektrische Profil 9.

Das optische Profil kann die LED-Leuchtmittel sowie Reflektorelemente 16 umfassen, die für eine gleichmäßige Abstrahlung des von der LED abgegebenen Lichtes sorgen. Hierbei sind in der Regel eine Vielzahl von einzelnen Reflektoren über die axiale Länge hintereinander angeordnet sein, der Reflektor kann jedoch auch als ein einzelner, sich über die gesamte Länge erstreckender, Reflektorbereich ausgebildet sein.

Sowohl die LED-Leuchtmittel als auch die Reflektorelemente sind im Inneren der U-förmigen Profilschiene 7 angeordnet, wobei die Schiene nach unten offen ausgebildet ist, d.h. in Richtung der Glasplatte 4.

In dem in Figur 1 dargestellten eingebauten Zustand liegt der Reflektor 16 im Wesentlichen unmittelbar auf der Glasplatte 4 auf, und wird in dieser Position einerseits durch das Außenprofil 3 gehalten, andererseits durch die Innenseite der die Stirnflächen abschließenden Elemente. Hierbei ist der Abstand zwischen den Innenseiten der Abschlusskappe 10 sowie des Aufnahmedeckels 11 solchermaßen bemessen, dass er im Wesentlichen der Abmessung des optischen Profils 9 entspricht. Auf diese Weise kann das optische Profil 9 fest innerhalb des Gehäuses 3, der Abschlusskappe 10 und dem Aufnahmedeckel 11 gehalten werden, und ist solchermaßen gegen Verrutschen gesichert.

Zusätzlich kann im Bereich der Innenseite des Aufnahmedeckels 11 im Bereich des Außenrahmens 14 an die Glasplatte 4 angrenzend, eine Hinterschneidung ausgebildet sein, in welche das optische Profil während der Montage eingreift bzw. einrastet, um hier eine noch bessere Fixierung des optischen Profils im Inneren des Gehäuses zu erzielen. In diesem Zusammenhang wäre es auch möglich im Bereich beider Stirnflächen Rastvorsprünge oder Hinterschneidungen vorzusehen, welche mit dem einzuführenden optischen Profil 7 zusammenwirken.

Aus Figuren 3 und 4 wird deutlich, dass der untere Bereich des optischen Profils 9, d.h. in etwa die Hälfte der Reflektoren 16 unterhalb der Aufnahmeöffnung in dem Aufnahmedeckel 11 angeordnet sind. Folglich ist es notwendig, um das optische Element wieder aus dem Gehäuse 1 zu nehmen, dieses zunächst anzugeben, bis die Oberseite im Wesentlichen mit der oberen Kante der Aufnahmeöffnung ausgerichtet ist.

Die Oberseite des optischen Profils 7, das heißt die von der Glasplatte 4 abgewandte Seite des Profils 7, ist mit einer Gleitfläche 17 ausgebildet. Diese Gleitfläche 17 stellt ein verbessertes Einführelement für das elektrische Profil 9 zur Verfügung, durch welches dieses einfach in die gewünschte Position geschoben werden kann. Beispielsweise kann eine Gleitfläche durch eine Erhöhung bereitgestellt werden.

Im Gegensatz zum optischen Profil 7 ist das elektrische Profil 9 mit einem nach oben offenen U-förmigen Profil ausgebildet, in welchem die Elektrik aufgenommen wird. Folglich liegen die beiden Basiselemente der U-förmig Profile 7 und 9 im eingebauten Zustand aufeinander.

Die dem optischen Profil 7 zugewandte Fläche des elektrischen Profils 9 ist im Bereich der Gleitfläche 7 mit einem der Gleitfläche 17 angepassten Element ausgebildet. Ist die Gleitfläche 7 in Form einer Erhöhung ausgebildet, kann im Bereich des elektrischen Profils eine entsprechende Ausnehmunge vorgesehen sein, die dann die Erhöhung aufnimmt. Durch das Zusammenspiel zwischen Gleitfläche 17 und einer entsprechenden Fläche des elektrischen Profils 9 wird gleichzeitig auch eine Fixierung der beiden Profile aufeinander erzielt, durch die ein reibungsloses Einschieben des elektrischen Profils 9 in das Gehäuse ermöglicht wird, ohne dass hier die Gefahr von Verkanten etc. besteht.

Ferner sind im Bereich der Ausnehmung 18 des elektrischen Profils 9 Federelemente 19 angeordnet, welche im gestauchten Zustand, d.h. wenn sie sich zwischen den beiden Profilen befinden, eine Spannkraft auf die beiden Profile ausüben, und diese werden hierdurch quer zur Axialrichtung gegeneinander verspannt.

Die Profile, insbesondere das elektrische Profil 9, kann zusätzlich mit dem Außenprofil 3 verschraubt werden, um dieses weiter im Inneren des Außengehäuses zu fixieren.

Die in den Figuren 2 und 4 dargestellte Ausführungsform entspricht der in Bezug auf die Figuren 1 und 3 beschriebenen Ausführungsformen mit der Ausnahme, dass zusätzlich ein Deckelaufsatz 20 ausgebildet ist, welcher den Deckel 6 dichtend beziehungsweise schützend umgibt. Auf diese Weise wird eine zusätzliche Abdichtung des Leuchtengehäuses erzielt. Gleichzeitig trägt dies zur optischen Kompaktheit des Leuchtengehäuses bei, insbesondere da bei dieser Ausführungsform als Wand- oder Deckenleuchte das Gehäuse vollständig sichtbar ist.

Mit Ausnahme dieses Deckelaufsatzes 20 entsprechen die beiden Ausführungsformen einander.

Bei der Montage der erfindungsgemäßen Linearleuchte wird zunächst das optische Profil 7 durch die Aufnahmeöffnung in dem Außenrahmen 14 in das Gehäuse 2 eingeschoben. Ist das optische Profil 7 vollständig eingeschoben, so "fällt" dieses Bauteil auf das Glaselement 4 und in den durch die Verjüngung des Außenrahmens 14 gebildeten Hinterschnitt. In diesem Zustand wird das optische Profil fest innerhalb des Gehäuses 2 fixiert und gehalten. Das optische Profil 7 ist nunmehr nur noch teilweise durch die Aufnahmeöffnung zugänglich, während der andere Teil unterhalb der Aufnahmeöffnung im Inneren des Gehäuses angeordnet ist.

Anschließend wird das elektrische Profil 9 durch die Aufnahmeöffnung in das Gehäuse 2 eingeführt. Auf der Unterseite des elektrischen Profils 9 aufgebrachte Spannelemente erzeugen aus der Translation eine Verspannung der beiden Profile gegen das Gehäuse. Hierdurch werden die beiden Profile innerhalb des Gehäuses fixiert. Anschließend kann das elektrische Profil durch Verschrauben gesichert werden. Zwischen den beiden Baugruppen wird dann mittels Steckkontakten eine elektrische Verbindung hergestellt.

In der dargestellten Ausführungsform wird die Spannkraft durch mehrere Federelemente 19, welche im Bereich des elektrischen Profils 9, d.h. an der zu der Glasplatte 4 gewandten Seite des Profils 9, angeordnet sind, erzeugt. Beim Einführen des elektrischen Profils 9 stützt sich dieses, wie bereits erläutert, auf der Gleitfläche 17 im Bereich des optischen Profils 7 wie auch an der Innenseite des Profils 3 ab. Treten die Federelemente in Kontakt mit dem optischen Profil 7, so werden sie durch ihren keil- oder bogenförmigen Querschnitt gestaucht und bauen demzufolge eine Spannkraft auf. Die Federelemente 19 können vorzugsweise im Bereich der Gleitfläche angeordnet sein

Die erfindungsgemäße Linearleuchte stellt eine besonders kompakte Bauform der Leuchte zur Verfügung, bei welchem die einzelnen Bauteile klapperfrei montiert sind. Durch den Einsatz von Dichtungen sowie nur eine kleine Aufnahmeöffnung wird eine besonders dichte Lampe erzielt, die sowohl im Innen- wie auch im Außenbereich ohne Einschränkungen eingesetzt werden kann.

## Patentansprüche

1. Linearleuchte (1) mit einem sich axial erstreckenden Gehäuse (2), in welchem ein optisches Element (7) und ein elektrisches Element (8) aufgenommen sind, wobei das optische Element (7) als ein der Länge des Gehäuses (2) in etwa entsprechendes Profil und das elektrische Element (8) ebenfalls als Profil ausgebildet sind, wobei die Profile über eine Stirnseite axial in das Gehäuse (2) einschiebbar und im eingebauten Zustand quer zur Axialrichtung gegeneinander verspannt sind,
**dadurch gekennzeichnet, dass**
das Gehäuse (2) allseitig geschlossen ist, und an einer axialen Seite eine Aufnahmeöffnung aufweist, die kleiner als die Summe der durch die Umhüllungen beider Profile (7, 8) gebildeten Querschnittsfläche ist.

2. Linearleuchte (1) nach Anspruch 1, **dadurch gekennzeichnet, dass** die die Aufnahmeöffnung aufweisende axiale Seite mit einem Aufnahmedeckel (11) verschlossen ist, wobei die Aufnahmeöffnung in einem von einer Lichtaustrittsöffnung abgewandten Bereich des Aufnahmedeckels (11) angeordnet ist.

3. Linearleuchte (1) nach Anspruch 1 oder 2, **dadurch gekennzeichnet, dass** die Oberseite des optischen Profils (7) mit Gleitabschnitten (17) ausgebildet ist, welche mit dem elektrischen Profil (8) zusammenwirken.

4. Linearleuchte (1) nach einem der Ansprüche 1-3, **dadurch gekennzeichnet, dass** zwischen dem optischen Profil (7) und dem elektrischen Profil (8) Federelemente (19) angeordnet sind, welche die Profile (7, 8) quer zur Axialrichtung gegeneinander verspannen.

5. Linearleuchte (1) nach Anspruch 4, **dadurch gekennzeichnet, dass** die Federelemente (19) an dem elektrischen Profil (8), an der dem optischen Profil (7) gegenüberliegenden Seite des elektrischen Profils (8), angeordnet sind.

6. Linearleuchte (1) nach einem der Ansprüche 1-3, **dadurch gekennzeichnet, dass** zwischen dem optischen Profil (7) und dem elektrischen Profil (8) starre Spannelemente angeordnet sind, und das optische Profil (7) und das elektrische Profil (8) im Bereich der starren Spannelemente elastisch ausgebildet sind.

7. Linearleuchte (1) nach einem der Ansprüche 1-6, **dadurch gekennzeichnet, dass** an den senkrechten Wänden des Gehäuses Führungsnuten angeordnet sind, welche mit dem elektrischen Profil (8) und optischen Profil (7) zusammenwirken.

8. Linearleuchte (1) nach Anspruch 7, **dadurch gekennzeichnet, dass** Dichtungselemente im Bereich der Aufnahmeöffnung ausgebildet sind.

9. Linearleuchte (1) nach einem der Ansprüche 1-8, **dadurch gekennzeichnet, dass** die Linearleuchte (1) für den Außenbereich bestimmt ist.

10. Linearleuchte (1) nach einem der Ansprüche 1-9, **dadurch gekennzeichnet, dass** LED Leuchtmittel eingesetzt sind.

11. Linearleuchte (1) nach einem der Ansprüche 1-10, **dadurch gekennzeichnet, dass** das Gehäuse (2) aus einem Aluminiumprofil besteht und/oder einen rechteckigen Querschnitt aufweist.

12. Linearleuchte (1) nach einem der Ansprüche 1-11, **dadurch gekennzeichnet, dass** die der Aufnahmeöffnung gegenüberliegende axiale Seite des Gehäuses (2) mit einer angeschweißten Abschlusskappe (10) versehen ist.

13. Verfahren zur Montage einer Linearleuchte (1) in einem sich axial erstreckenden Gehäuse (2), umfassend die Schritte:
Einführen eines optischen Elementes in Form eines der Länge des Gehäuses in etwa entsprechenden Profils (7) durch eine im Bereich einer Stirnseite des Gehäuses ausgebildete Aufnahmeöffnung,
Fixieren des optischen Profils (7) an einer Lichtaustrittsöffnung zwischen den an die Lichtaustrittsöffnung angrenzenden Bereichen der Stirnseite,
Einführen eines elektrischen Elements in Form eines Profils (8),
Verspannen des optischen Profils (7) und elektrischen Profils (8) quer zur Axialrichtung gegeneinander;
wobei die Aufnahmeöffnung im oberen Bereich der Stirnseite angeordnet ist, und wobei die Aufnahmeöffnung kleiner als die Summe der durch die Umhüllungen beider Profile (7, 8) gebildeten Querschnittsfläche ist.

14. Verfahren nach Anspruch 13, **dadurch gekennzeichnet, dass** das optische Element (7) nach Einführen in das Gehäuse (2) zumindest abschnittsweise unterhalb der Aufnahmeöffnung zwischen den axialen Stirnseiten des Gehäuses (2) auf der Lichtaustrittsöffnung positioniert wird.

## Claims

1. Linear light (1) with an axially extending housing (2) in which an optical element (7) and an electrical element (8) are integrated, wherein
the optical element (7) is formed as a profile that corresponds approximately to the length of the housing (2) and wherein the electrical element (8) is also formed as a profile, wherein the profiles can be inserted axially into the housing (2) via a front side and are braced against one another transversally to the axial direction in the installed state,
**characterized in that**
the housing (2) is closed on all sides and has an intake opening on an axial side that is smaller than the sum of the cross-section area that is formed by the encasings of both profiles (7, 8).

2. Linear light (1) according to Claim 1, **characterized in that** the axial side that bears the intake opening is closed with an intake lid (11), wherein the intake opening is disposed in an area of the intake lid (11) that faces away from a light-emitting opening.

3. Linear light (1) according to Claim 1 or 2, **characterized in that** the top side of the optical profile (7) is formed with sliding sections (17) that interact with the electrical profile (8).

4. Linear light (1) according to one of the Claims 1-3, **characterized in that** spring elements (19) are arranged between the optical profile (7) and the electrical profile (8) that brace the profiles (7, 8) against one another in the axial direction.

5. Linear light (1) according to Claim 4, **characterized in that** the spring element (19) is arranged on the electrical profile (8) on the side of the electrical profile (8) that is opposite to the optical profile (7).

6. Linear light (1) according to one of the Claims 1-3, **characterized in that** rigid clamping elements are disposed between the optical profile (7) and the electrical profile (8), and that the optical profile (7) and the electrical profile (8) are formed elastically in the area of the rigid clamping elements.

7. Linear light (1) according to one of the Claims 1-6, **characterized in that** guiding grooves, which interact with the electrical profile (8) and the optical profile (7), are arranged on the vertical walls of the housing.

8. Linear light (1) according to Claim 7, **characterized in that** sealing elements are formed in the area of the intake opening.

9. Linear light (1) according to one of the Claims 1-8, **characterized in that** the light (1) is intended for outdoor areas.

10. Linear light (1) according to one of the Claims 1-9, **characterized in that** LED illuminants are used.

11. Linear light (1) according to one of the Claims 1-10, **characterized in that** the housing (2) is made of an aluminum profile and/or has a rectangular cross-section.

12. Linear light (1) according to one of the Claims 1-11, **characterized in that** the axial side of the housing (2), which is located opposite to the intake opening, is equipped with a welded end cap (10).

13. Method for mounting a linear light (1) in an axially extending housing (2), comprising the steps:
inserting an optical element in form of a profile (7), which corresponds approximately to the length of the housing, through an intake opening formed in the area of a front side,
fastening of the optical profile (7) on a light-emitting opening between the areas of the front side that are adjacent to the light-emitting opening,
inserting of an electrical element in form of a profile (8),
bracing of the optical profile (7) and the electrical profile (8) against one another in a transversal direction to the axial direction;
wherein the intake opening is disposed in the upper area of the front side and wherein the intake opening is smaller than the sum of the cross-section area that is formed by the encasings of both profiles (7, 8).

14. Method according to Claim 13, **characterized in that** the optical element (7) is positioned at least in sections under the intake opening between the axial sides on the light-emitting opening after inserting in the housing (2).

## Revendications

1. Lampe linéaire (1) avec un boîtier (2) s'étendant axialement, dans lequel sont logés un élément optique (7) et un élément électrique (8), **caractérisé en ce que**
l'élément optique (7) est conçu comme un profilé correspondant approximativement à la longueur du boîtier (2) et l'élément électrique (8) est également conçu comme profilé, les profilés pouvant être introduits axialement dans le boîtier (2) par une face frontale et étant serrés les uns contre les autres transversalement à la direction axiale à l'état monté,
**caractérisé en ce que**
le boîtier (2) est fermé de tous les côtés et présente, sur un côté axial, une ouverture de réception qui est inférieure à la somme de la surface de la section transversale formée par les enveloppes des deux profils (7, 8).

2. Lampe linéaire (1) selon la revendication 1, **caractérisé en ce que** le côté axial comportant l'ouverture de réception est fermé par un couvercle de réception (11), l'ouverture de réception étant disposée dans une zone du couvercle de réception (11) éloignée d'une ouverture de sortie de la lumière.

3. Lampe linéaire (1) selon les revendications 1 ou 2, **caractérisée en ce que** la face supérieure du profil optique (7) est constituée de sections coulissantes (17) qui coopèrent avec le profil électrique (8).

4. Lampe linéaire (1) selon l'une quelconque des revendications 1 à 3, **caractérisée en ce que** des éléments à ressort (19) sont disposés entre le profil optique (7) et le profil électrique (8), qui serrent les profils (7, 8) l'un contre l'autre transversalement à la direction axiale.

5. Lampe linéaire (1) selon la revendication 4, **caractérisée en ce que** les éléments à ressort (19) sont disposés sur le profil électrique (8) sur le côté du profil électrique (8) opposé au profil optique (7).

6. Lampe linéaire (1) selon l'une des revendications 1 à 3, **caractérisée en ce que** des éléments de serrage rigides sont disposés entre le profilé optique (7) et le profilé électrique (8), et le profilé optique (7) et le profilé électrique (8) sont formés de manière élastique dans la zone des éléments de serrage rigides.

7. Lampe linéaire (1) selon l'une des revendications 1 à 6, **caractérisée en ce que** des rainures de guidage sont disposées sur les parois verticales du boîtier, qui interagissent avec le profilé électrique (8) et le profilé optique (7).

8. Lampe linéaire (1) selon la revendication 7, **caractérisée en ce que** des éléments d'étanchéité sont formés dans la zone de l'ouverture de réception.

9. Lampe linéaire (1) selon l'une des revendications 1 à 8, **caractérisée en ce que** la lampe linéaire (1) est conçue pour une utilisation en extérieur.

10. Lampe linéaire (1) selon l'une des revendications 1 à 9, **caractérisée par** l'utilisation d'illuminants LED.

11. Lampe linéaire (1) selon l'une des revendications 1 à 10, **caractérisée en ce que** le boîtier (2) est constitué d'un profilé en aluminium et/ou présente une section transversale rectangulaire.

12. Lampe linéaire (1) selon l'une des revendications 1 à 11, **caractérisée en ce que** le côté axial du boîtier (2) opposé à l'ouverture de réception est muni d'un capuchon d'extrémité (10) soudé.

13. Procédé de montage d'une lampe linéaire (1) dans un boîtier (2) s'étendant axialement, comprenant les étapes suivantes:
insertion d'un élément optique sous la forme d'un profilé (7) correspondant approximativement à la longueur du boîtier, à travers une ouverture de réception formée dans la zone d'une face frontale du boîtier,
fixation du profilé optique (7) à une ouverture de sortie de la lumière entre les zones de la face avant adjacentes à l'ouverture de sortie de la lumière,
insertion d'un élément électrique sous la forme d'un profil (8),
tension du profilé optique (7) et du profilé électrique (8) l'un contre l'autre transversalement à la direction axiale;
l'ouverture de réception étant disposée dans la zone supérieure de la face frontale, et l'ouverture de réception étant inférieure à la somme des surfaces de section transversale formées par les enveloppes des deux profils (7, 8).

14. Procédé selon la revendication 13, **caractérisé en ce que** l'élément optique (7), après insertion dans le boîtier (2), est positionné sur l'ouverture de sortie de la lumière au moins par sections en dessous de l'ouverture de réception entre les faces frontales axiales du boîtier (2).
